# EUROPÄISCHE PATENTSCHRIFT

(11) **EP 2 088 833 B1**
(45) Veröffentlichungstag und Bekanntmachung des Hinweises auf die Patenterteilung: **29.06.2011**
(21) Anmeldenummer: 09000921.8
(22) Anmeldetag: 23.01.2009
(51) Int. Cl.: H05B 33/08

(54) **Verfahren zum Betrieb einer Led-Kraftfahrzeugbeleuchtungseinrichtung**
Method for operating a motor vehicle Led-lighting device
Procédé destiné au fonctionnement d'un dispositif d'éclairage à Leds de véhicule automobile

(30) Priorität: 08.02.2008 DE 102008008181
(43) Veröffentlichungstag der Anmeldung: 12.08.2009
(73) Patentinhaber: Audi AG, 85045 Ingolstadt (DE)
(72) Erfinder: Mayer, Michael, 85049 Ingolstadt (DE); Schneider, Gerhard, 85092 Kösching (DE)
(74) Vertreter: Thielmann, Frank

(56) Entgegenhaltungen:
- EP-A2- 1 033 903
- WO-A1-03/069958
- WO-A1-2006/015476
- DE-A1- 10 013 207
- GB-A- 2 416 936
- US-A- 4 373 146
- US-A- 5 783 909

## Beschreibung

Die Erfindung betrifft ein Verfahren zum Betrieb einer Kraftfahrzeugbeleuchtungseinrichtung umfassend wenigstens eine LED sowie eine die LED pulsweitenmoduliert ansteuernde Steuerungseinrichtung.

Aus der Druckschrift WO 2006/015476 A1 ist ein Verfahren zum Dimmen einer LED-Vorrichtung mit mehreren LEDs bekannt, bei dem alle einzelnen LEDs in einem Bereich von 0% bis 100% dimmbar sein sollen. Zum Betrieb einer derartigen LED-Vorrichtung ist weiterhin ausgeführt, dass diese mit einer Pulsweitenmodulation PWM, einer Pulscodemodulation PCM oder einer Frequenzmodulation FM moduliert werden kann. Diese Modulationsarten sind dem Fachmann grundsätzlich bekannt. Die beschriebenen Variationen beziehen sich entweder auf die Amplitude oder auf den Duty-cycle bei einer Pulsweitenmodulation und eben nicht auf die Frequenz. Hinsichtlich der Frequenz ist lediglich ausgeführt, dass diese hoch genug sein muss, um den Stroboskopeffekt zu vermeiden.

US 5,783,909 betrifft ein Verfahren, um die Lichtintensität einer LED konstant zu halten. Als die Lichtintensität beeinflussende Faktoren werden das Alter und die Temperatur genannt. Zur Messung der Lichtintensität und der Temperatur sind ein Lichtsensor und ein Temperatursensor vorzusehen. Bei einer Änderung der Lichtintensität wird der Durchschnittswert des die LED betreibenden Stroms angepasst, indem entweder die Pulsbreite, die Frequenz oder auch die Basislinie verändert werden. Die Modulationsfrequenz wird in Abhängigkeit von Sensordaten verändert.

Bei Kraftfahrzeugen kommen zunehmend Beleuchtungseinrichtungen mit einer oder mehreren LEDs zum Einsatz, sei es als Innenraumbeleuchtung, sei es in den Frontscheinwerfern oder den Heckleuchten. Um eine möglichst lange Lebensdauer sicherzustellen, ist es bekannt, die LED nicht mit einem konstanten, zeitlich gleichbleibenden Strom zu versorgen, sondern durch Pulsweitenmodulation getaktet anzusteuern. Das heißt, dass der Strom über eine Pulsweitenmodulationsschnittstelle über einen Impulsgenerator mit hoher Frequenz ein- und ausgeschaltet wird. Die Modulationsfrequenz ist konstant, sie ist in jedem Fall so hoch gewählt, dass der intermittierende Schaltbetrieb vom menschlichen Auge nicht wahrgenommen wird, dass es also nicht zu einem Stroboskopeffekt kommt. Übliche Frequenzen liegen bei ca. 100 Hz. Die Einstellung der Helligkeit erfolgt über das Puls-Pausen-Verhältnis (das sogenannte Tastverhältnis), das entsprechend verändert werden kann. Eine Verlängerung der relativen Pulsdauer, also der Einschaltdauer, entspricht im zeitlichen Mittel einer längeren Einschaltdauer der LED, mithin einer größeren Helligkeit, während eine Verringerung der Pulsdauer oder Pulsbreite einer geringeren Helligkeit entspricht. Der abgestrahlte Lichtstrom ist dabei annähernd proportional zum Mittelwert des Stroms, der durch das Puls-Pausen-Verhältnis bestimmt wird.

Zwar kann verglichen mit einem Konstantenstrombetrieb durch die Pulsweitenmodulation des Schaltbetriebs eine Lebensdauerverlängerung erreicht werden, gleichwohl ist die üblicherweise zur Vermeidung des Stroboskopeffekts gewählte Betriebsfrequenz noch so hoch, dass der Einsatz entsprechend qualitativ hochwertiger und damit teurer Halbleiterbausteine als LED-Komponenten erforderlich ist, die in der Lage sind, die Modulationsfrequenz darzustellen.

Der Erfindung liegt damit das Problem zugrunde, ein Betriebsverfahren für eine pulsweitenmodulierte LED-Ansteuerung anzugeben, das eine Erniedrigung der Modulationsfrequenz bei gleichzeitiger Vermeidung eines Stroboskopeffekts ermöglicht.

Zur Lösung dieses Problems ist bei einem Verfahren der eingangs genannten Art erfindungsgemäß vorgesehen, dass die Modulationsfrequenz kontinuierlich variiert.

Anders als bisher üblich wird bei dem erfindungsgemäßen Verfahren die LED im zeitlichen Verlauf kontinuierlich mit unterschiedlichen Frequenzen angesteuert. Das heißt, dass keine gleichbleibende Frequenz bezogen auf die eingestellte Helligkeit gegeben ist, vielmehr ändert sich die Frequenz laufend, während jedoch das Puls-Pausen-Verhältnis und damit die eingestellte Helligkeit konstant bleibt. Infolge dieser ständigen Frequenzänderung wird mit besonderem Vorteil ein Stroboskopeffekt vermieden, da kein zeitlich konstanter Wechsel zwischen Einschalt- und Ausschaltzustand gegeben ist, der vom Betrachter wahrgenommen werden könnte. Das heißt, es bildet sich kein zeitlich konstantes Leuchtmuster aus, das erfasst werden kann. Vielmehr ist erfindungsgemäß ein sich laufend änderndes Schaltverhalten realisiert, das dem Stroboskopeffekt entgegenwirkt beziehungsweise diesen vermeidet.

Infolgedessen ist es beim erfindungsgemäßen Verfahren möglich, die Modulationsfrequenz abzusenken, die in ihrer Höhe allein zur Vermeidung des Stroboskopeffekts bei bisher bekannten Steuerverfahren gewählt wurde. Denn beim erfindungsgemäßen Verfahren wird der Stroboskopeffekt durch die Frequenzvariation, nicht jedoch allein durch die Frequenzhöhe vermieden. Natürlich muss die Frequenz beziehungsweise das Frequenzband, innerhalb dem die Modulationsfrequenz variiert, noch so hoch sein, dass auch die variierenden Frequenzsprünge eben nicht wahrgenommen werden können, jedoch sind bereits Frequenzen ausreichend, die > 50 Hz liegen. Infolge der frequenzmäßig über die Zeit gesehen geringeren mittleren Ansteuerfrequenz ergibt sich damit auch eine geringere Beanspruchung der LED-Halbleiterbausteine, was wiederum dazu führt, dass kostengünstigere Halbleiterbausteine, also LEDs eingesetzt werden können, die jedoch bei Einsatz des erfindungsgemäßen Verfahrens ähnliche Lebensdauerzeiten aufweisen wie bisher verwendete hochwertige, teure Halbleiter-LEDs, die mit konstanter, hoher Frequenz angesteuert werden.

Ein weiterer Vorteil ist ferner darin zu sehen, dass sich das EMV-Verhalten (EMV = elektro-magnetische Verträglichkeit) des Fahrzeugs im Hinblick auf die Frequenzerniedrigung verbessert. Denn grundsätzlich sind hohe Steuerfrequenzen im Hinblick auf etwaige Störeinstrahlungen oder Störabstrahlungen hinsichtlich des EMV-Verhaltens nachteilig. Dem wirkt die erfindungsgemäß niedrigere Modulationsfrequenz entgegen, wie über die kontinuierliche Frequenzvariation auch eine Verringerung etwaiger Resonanzwahrscheinlichkeiten erreicht wird.

Hinsichtlich der Variationsweise der Modulationsfrequenz sind unterschiedliche Möglichkeiten denkbar. Gemäß einer ersten Erfindungsausgestaltung kann die Modulationsfrequenz sich wiederholend in einem Frequenz-Sweep ausgehend von einer Startfrequenz vorzugsweise linear auf eine Zielfrequenz erhöht oder erniedrigt werden und bei Erreichen der Zielfrequenz auf die Startfrequenz zurückgesprungen werden. Bei dieser Erfindungsausgestaltung erhöht oder erniedrigt sich also die Modulationsfrequenz bevorzugt linear ausgehend von einer Startfrequenz auf eine Zielfrequenz. Nach Erreichen der Zielfrequenz wird die Frequenz automatisch in einem Frequenzsprung wieder auf die Startfrequenz geändert, wonach sich die Frequenzerhöhung oder -erniedrigung erneut vollzieht. Dieses Muster wird kontinuierlich durchlaufen.

Eine Alternative sieht vor, dass sich die Modulationsfrequenz sich wiederholend vorzugsweise linear zwischen einer Maximal- und einer Minimalfrequenz verändert. Hier erfolgt also kein Frequenzsprung nach Erreichen einer Zielfrequenz auf eine Startfrequenz, vielmehr erfolgt eine kontinuierliche Frequenzvariation zwischen einer Maximal- und einer Minimalfrequenz, wobei sich der Frequenzgang auch hier vorzugsweise linear ändert, die Linearität jedoch keine zwingende Voraussetzung ist.

Eine dritte Alternative sieht schließlich vor, die Modulationsfrequenz über einen Zufallsgenerator gesteuert innerhalb eines definierten Frequenzbands kontinuierlich wechselnd zu ändern. Hier werden also über den Zufallsgenerator beliebige innerhalb des Frequenzbands, das vorher definiert ist, liegende Steuerfrequenzen ausgewählt, die anschließend über die Steuerungseinrichtung angesteuert werden. Es kommt also kontinuierlich zu Frequenzsprüngen, wobei die Haltezeit einer vom Zufallsgenerator definierten Frequenz wiederum möglichst gering ist und bevorzugt unterhalb einer Sekunde liegt.

Das erfindungsgemäße Steuerverfahren lässt sich sowohl bei Beleuchtungseinrichtungen umfassend nur eine LED einsetzen, wie auch bei Beleuchtungseinrichtungen mit mehreren in einem Array zusammengefassten LEDs. Hierbei werden dann bevorzugt alle LEDs gemeinsam angesteuert, das heißt, das gesamte Array wird über das erfindungsgemäße die Frequenz variierende Verfahren betrieben.

Kommen bei einer Beleuchtungseinrichtung auch mehrere separate Arrays zum Einsatz, wie dies beispielsweise bei Frontscheinwerfern in LED-Bauweise der Fall sein kann, können auch die mehreren Arrays alle gemeinsam in der erfindungsgemäßen Weise angesteuert werden, wenn alle LEDs zu betreiben sind.

Neben dem Verfahren betrifft die Erfindung ferner ein Kraftfahrzeug umfassen eine Beleuchtungseinrichtung mit wenigstens einer LED sowie eine die LED pulsweitenmoduliert ansteuernde Steuerungseinrichtung, die zur Durchführung des beschriebenen Verfahrens ausgebildet ist.

Weitere Vorteile, Merkmale und Einzelheiten der Erfindung ergeben sich aus den im Folgenden beschriebenen Ausführungsbeispielen sowie anhand der Zeichnungen. Dabei zeigen:
- Fig. 1: eine Prinzipdarstellung einer Beleuchtungseinrichtung mit zu- geordneter Steuerungseinrichtung zur Durchführung des erfin- dungsgemäßen Verfahrens,
- Fig. 2: ein Prinzipdiagramm zur Darstellung der Veränderung der Steuerfrequenz in einem Frequenz-Sweep,
- Fig. 3: ein Prinzipdiagramm zur Darstellung der Veränderung der Steuerfrequenz durch kontinuierlichen Wechsel zwischen einer Maximal- und Minimalfrequenz, und
- Fig. 4: ein Prinzipdiagramm zur Darstellung der Veränderung der Steuerfrequenz durch zufällig ausgewählte Frequenzsprünge.

Fig. 1 zeigt eine erfindungsgemäße Beleuchtungseinrichtung 1 in Form eines Arrays 2 bestehend aus mehreren LEDs 3, von denen im gezeigten Beispiel vier dargestellt sind. Gezeigt ist ferner eine Steuerungseinrichtung 4, über die der Betriebsstrom, der an das Array 2 beziehungsweise die LEDs 3 über das Kraftfahrzeug-Bordnetz gelegt wird, pulsweitenmoduliert gesteuert wird. Bei der Beleuchtungseinrichtung kann es sich um eine beliebige Beleuchtungseinrichtung des Kraftfahrzeugs handeln, sei es eine Signal- oder Anzeigeleuchte im Bereich des Fahrzeughecks, der Fahrzeugseite oder der Fahrzeugfront, sei es ein LED-Scheinwerfer, oder sei es eine Beleuchtungseinrichtung aus dem Fahrzeuginnenraum.

Wie beschrieben wird die Helligkeit durch Einstellung des Puls-Pausen-Verhältnisses, also des Verhältnisses zwischen Einschalt- und Ausschaltzeit der einzelnen LEDs 3, variiert. Die Frequenz, mit der der Einschalt- und Ausschalt-Vorgang gesteuert wird, ist beim erfindungsgemäßen Verfahren beziehungsweise der gezeigten erfindungsgemäßen Beleuchtungseinrichtung jedoch, anders als im Stand der Technik, nicht konstant, sondern verändert sich über die Zeit kontinuierlich, wie anhand der Figuren 2 - 4 gezeigt ist.

Fig. 2 zeigt eine erste Ausführungsmöglichkeit eines solchen Steuerverfahrens. Längs der Abszisse ist die Zeit t, längs der Ordinate die Steuerfrequenz f aufgetragen. Dargestellt ist eine Startfrequenz fₛ sowie eine Zielfrequenz f_{z}. Im gezeigten Beispiel sei angenommen, dass die Startfrequenz fₛ niedriger ist als die Zielfrequenz f_{z}. Wird nun die Beleuchtungseinrichtung 1 betrieben, so wechselt die Betriebsfrequenz über die Zeit kontinuierlich zwischen der Startfrequenz fₛ und der Zielfrequenz f_{z}, wobei die Frequenz innerhalb jedes Zyklus ausgehend von der Startfrequenz fₛ im gezeigten Beispiel linear auf die Zielfrequenz f_{z} erhöht wird, wonach die Frequenz in einem Frequenzsprung wieder unmittelbar auf die Startfrequenz fₛ reduziert wird, wonach sie sich wiederum linear auf die Zielfrequenz f_{z} erhöht, etc. Es bildet sich über die Zeit t das in Fig. 2 gezeigt "Sägezahn-Muster" aus. Infolge dieser kontinuierlichen Frequenzvariation wird, nachdem sich keine konstante Schaltfrequenz einstellt, vorteilhaft der Stroboskopeffekt vermieden, da dem Betrachterauge kein zeitlich konstantes Schaltmuster gegeben wird. Die sich ergebende mittlere Schaltfrequenz liegt deutlich niedriger als bei üblichen Beleuchtungseinrichtungen, die mit konstanter hoher Frequenz von üblicherweise 100 Hz betrieben werden. Im gezeigten Beispiel könnte die Startfrequenz fₛ beispielsweise 60 Hz und die Zielfrequenz f_{z} 90 Hz betragen, wobei dies lediglich exemplarisch ist, das heißt, dass auch andere Frequenzen gewählt werden können. Denkbar wäre es auch, ausgehend von einer höheren Startfrequenz fₛ die Frequenz auf die Zielfrequenz f_{z} zu erniedrigen und dann in einem Frequenzsprung wieder auf die Startfrequenz zu erhöhen. Auch hier würde sich ein ähnliches "Sägezahn-Muster" ergeben.

Fig. 3 zeigt eine weiter Möglichkeit eines Frequenzgangs, wobei auch hier längs der Abszisse wiederum die Zeit t und längs der Ordinate die Frequenz f aufgetragen ist. Hier variiert die Frequenz kontinuierlich zwischen einer Minimalfrequenz fₘᵢₙ und einer Maximalfrequenz fₘₐₓ. Auch hier ist exemplarisch eine lineare Frequenzerhöhung beziehungsweise Frequenzerniedrigung gezeigt. Ersichtlich ergibt sich auch hier eine mittlere Frequenz, die bedingt durch die Vermeidung des Stroboskopeffekts infolge der Frequenzvariation niedriger liegt als bisher übliche konstante Steuerfrequenzen. Beispielsweise kann auch hier die Minimalfrequenz fₘᵢₙ und die Maximalfrequenz fₘₐₓ 60 Hz und 90 Hz betragen, denkbar wäre auch eine Minimalfrequenz von 50 Hz und eine Maximalfrequenz von 100 Hz, oder andere Frequenzkombinationen.

Schließlich zeigt Fig. 4 eine dritte Ausführungsmöglichkeit eines Frequenzgangs. Auch hier ist längs der Abszisse die Zeit t und längs der Ordinate die Frequenz f aufgetragen. Hier ist ebenfalls ein Frequenzband zwischen der Minimalfrequenz fₘᵢₙ und der Maximalfrequenz fₘₐₓ definiert. Über einen Zufallsgenerator, der Teil der Steuerungseinrichtung 4 ist, wird nun eine zufällige Frequenz innerhalb des Frequenzbands ausgewählt, die dann von der Steuerungseinrichtung 4 eingestellt wird. Wie Fig. 4 deutlich zeigt, ergeben sich über die Zeit eine Vielzahl von Frequenzsprüngen, das heißt, der Zufallsgenerator wählt kontinuierlich neue Frequenzen innerhalb des Frequenzbandes aus, so dass sich die Frequenz laufend sprunghaft ändert und es auch hier zu keiner kontinuierlichen Frequenzansteuerung kommt. Die einzelnen Frequenzstufen werden nur sehr kurz gehalten, die Haltezeit sollte ≤ 1 Sekunde betragen, wobei auch dies lediglich ein exemplarischer Wert ist. Denkbar wären auch kürzere oder längere Haltezeiten, wobei sich die Haltezeit auch danach richten kann, wie hoch die vom Zufallsgenerator gewählte Ist-Steuerfrequenz gerade ist. Höhere Frequenzen können gegebenenfalls etwas länger gehalten werden als niedrigere, oder umgekehrt.

Die in den Figuren 2 - 4 gezeigten Steuerbeispiele sind lediglich exemplarischer Natur. Selbstverständlich wären auch andere Frequenzgänge denkbar, seien es nicht-lineare Frequenzgänge oder weniger steile Frequenzflanken bei vorgenommenen Frequenzsprüngen. Der Frequenzgang ist stets so zu wählen, dass eine hinreichende Frequenzveränderung zur Vermeidung des Stroboskopeffekts gegeben ist und eine Belastung der einzelnen LEDs möglichst gering ist.

## Patentansprüche

1. Verfahren zum Betrieb einer Kraftfahrzeugbeleuchtungseinrichtung umfassend wenigstens eine LED sowie eine die LED pulsweitenmoduliert ansteuernde Steuerungseinrichtung,
**dadurch gekennzeichnet,**
**dass** die Modulationsfrequenz kontinuierlich variiert wird.

2. Verfahren nach Anspruch 1,
**dadurch gekennzeichnet,**
**dass** die Modulationsfrequenz sich wiederholend in einem Frequenz-Sweep ausgehend von einer Startfrequenz vorzugsweise linear auf eine Zielfrequenz erhöht oder erniedrigt und bei Erreichen der Zielfrequenz auf die Startfrequenz zurückgesprungen wird.

3. Verfahren nach Anspruch 1,
**dadurch gekennzeichnet,**
**dass** die Modulationsfrequenz sich wiederholend vorzugsweise linear zwischen einer Maximal- und einer Minimalfrequenz verändert wird.

4. Verfahren nach Anspruch 1,
**dadurch gekennzeichnet,**
**dass** die Modulationsfrequenz über einen Zufallsgenerator gesteuert innerhalb eines definierten Frequenzbands kontinuierlich wechselnd geändert wird.

5. Verfahren nach einem der vorangehenden Ansprüche,
**dadurch gekennzeichnet,**
**dass** bei Verwendung einer Beleuchtungseinrichtung mit mehreren in einem Array zusammengefassten LEDs alle LEDs gemeinsam angesteuert werden.

6. Verfahren nach Anspruch 5,
**dadurch gekennzeichnet,**
**dass** bei Verwendung einer Beleuchtungseinrichtung mit mehreren Arrays alle Arrays gemeinsam angesteuert werden.

7. Kraftfahrzeug umfassend wenigstens eine Beleuchtungseinrichtung (1) mit wenigstens einer LED (3) sowie eine die LED (3) pulsweitenmoduliert ansteuernde Steuerungseinrichtung (4) ausgebildet zur Durchführung des Verfahrens nach einem der vorangehenden Ansprüche.

## Claims

1. Method for operating a motor vehicle lighting device comprising at least one LED and a control device which drives the LED using pulse width modulation,
**characterized in that**
the modulation frequency is continuously varied.

2. Method according to Claim 1,
**characterized in that**
the modulation frequency is repeatedly increased or reduced to a target frequency, preferably in a linear manner, starting from a starting frequency, in a frequency sweep and is returned to the starting frequency when the target frequency is reached.

3. Method according to Claim 1,
**characterized in that**
the modulation frequency is repeatedly changed between a maximum frequency and a minimum frequency, preferably in a linear manner.

4. Method according to Claim 1,
**characterized in that**
the modulation frequency is continuously alternately changed within a defined frequency band under the control of a random number generator.

5. Method according to one of the preceding claims,
**characterized in that**,
when a lighting device having a plurality of LEDs combined in an array is used, all LEDs are driven together.

6. Method according to Claim 5,
**characterized in that**,
when a lighting device having a plurality of arrays is used, all arrays are driven together.

7. Motor vehicle comprising at least one lighting device (1) having at least one LED (3) and a control device (4) which drives the LED (3) with pulse width modulation, designed to carry out the method according to one of the preceding claims.

## Revendications

1. Procédé d'utilisation d'un dispositif d'éclairage pour véhicule automobile, qui comprend au moins une LED ainsi qu'un dispositif de commande qui commande les LED par modulation de la largeur d'impulsions,
**caractérisé en ce que**
la fréquence de modulation est modifiée en continu.

2. Procédé selon la revendication 1, **caractérisé en ce que** la fréquence de modulation augmente ou diminue de manière répétée en balayant les fréquences de préférence linéairement depuis une fréquence initiale jusqu'à une fréquence cible et resautant sur la fréquence initiale lorsque la fréquence cible a été atteinte.

3. Procédé selon la revendication 1, **caractérisé en ce que** la fréquence de modulation est modifiée de manière répétée, de préférence linéairement, entre une fréquence maximale et une fréquence minimale.

4. Procédé selon la revendication 1, **caractérisé en ce qu'**un générateur aléatoire commande en permanence et en alternance la modification de la fréquence de modulation à l'intérieur d'une plage de fréquences définie.

5. Procédé selon l'une des revendications précédentes, **caractérisé en ce que** lorsque le dispositif d'éclairage utilise plusieurs LED réunies en une batterie, toutes les LED sont pilotées conjointement.

6. Procédé selon la revendication 5, **caractérisé en ce que** lorsque le dispositif d'éclairage utilise plusieurs batteries, toutes les batteries sont pilotées conjointement.

7. Véhicule automobile comprenant au moins un dispositif d'éclairage (1) comprenant au moins une LED (3) ainsi qu'un dispositif de commande (4) qui commande les LED (3) en modulant la largeur d'impulsions, en vue de l'exécution d'un procédé selon l'une des revendications précédentes.
